# EUROPÄISCHE PATENTSCHRIFT

(11) **EP 3 219 893 B1**
(45) Veröffentlichungstag und Bekanntmachung des Hinweises auf die Patenterteilung: **27.05.2020**
(21) Anmeldenummer: 17160692.4
(22) Anmeldetag: 13.03.2017
(51) Int. Cl.: E05D 15/56, E06B 1/70, E06B 3/52, E06B 7/26

(54) **MITTELDICHTUNGSBLOCK FÜR EINE HEBESCHIEBTÜR**
CENTRAL SEAL BLOCK FOR A SLIDING/LIFTING DOOR
BLOC D'ÉTANCHÉITÉ CENTRAL POUR UNE PORTE À LEVAGE COULISSANTE

(30) Priorität: 13.03.2016 DE 202016101390 U
(43) Veröffentlichungstag der Anmeldung: 20.09.2017
(73) Patentinhaber: Veka AG, 48324 Sendenhorst (DE)
(72) Erfinder: Reher, Herbert, 48317 Drensteinfurt (DE); Grohs, Andreas, 48324 Sendenhorst (DE); Weber, Thorsten, 48159 Münster (DE)
(74) Vertreter: Cohausz Hannig Borkowski Wißgott

(56) Entgegenhaltungen:
- DE-A1-102013 107 650
- DE-U1-202007 015 160
- DE-U1-202008 013 043

## Beschreibung

Die Erfindung betrifft einen Mitteldichtungsblock für eine Hebeschiebetür mit den Merkmalen des Oberbegriffs des Anspruchs 1.

Bei Hebeschiebetüren, wie sie beispielsweise die DE 20 2008 013 043 U1 zeigt, ist ein Festflügel vorhanden, vor dem in einer versetzten Ebene mindestens ein Schiebeflügel auf einer Schiene bewegbar ist. Beide Flügel sind auf einer gemeinsamen Bodenschwelle montiert, die sich durchgängig über die Wandöffnung erstreckt.

Eine besondere Anforderung bei einer Hebeschiebetür besteht in der Abdichtung in der Mitte der Hebeschiebetür, nämlich dort, wo bei geschlossener Tür beide Flügel in den zueinander versetzten Ebenen direkt voreinander liegen. Bekannt ist, Mitteldichtungsprofile an den zueinander weisenden vertikalen Seiten der Flügel anzubringen, die sich ineinander verhaken, wenn der Schiebeflügel in die geschlossene Stellung bewegt wird. Im Kontaktbereich der beiden Mitteldichtungsprofile ist zudem eine elastische Dichtung vorhanden, um den Bereich gegen Zugluft und Schlagregen abzudichten. Dieser Bereich ist deshalb problematisch, weil er in der Mitte der Hebeschiebetür liegt und entsprechend weit von den Verankerungspunkten an der Wandleitung entfernt liegt. Winddruck kann daher zum Aufweiten der Dichtungsebene führen. Bei größerem Winddruck und gleichzeitigem Schlagregen kann Wasser an den Mitteldichtungsprofilen nach unten ablaufen, wobei am Fußpunkt der Mitteldichtungsprofile eine besondere Schwachstelle liegt, durch welche Wasser in den zur Rauminnenseite zugewandten Bereich der Bodenschwelle eindringen kann.

Bekannt ist weiterhin, zur Abdichtung am Fußpunkt der Mitteldichtungsprofile Elemente aus einem elastomeren Kunststoff anzuordnen, durch welche die Abdichtung verbessert werden soll. Hierbei ist jedoch zu beachten, dass die ungehinderte Montage und die ungehinderte Bewegung des Schiebeflügels im Gebrauch möglich sein müssen. Ein elastisches Element, das zum Zwecke der Abdichtung in dauerhaften Kontakt zum Schiebeflügel steht, kann die Montage erschweren und führt im Gebrauch zu hohen Reibungskräften; es wird dadurch durch den Gebrauch des Schiebeflügel fortwährend abgenutzt, was auf Dauer zur Undichtigkeit führen kann.

Die DE 10 2007 015 160 U1 zeigt einen Mitteldichtungsblock mit abgeschrägten Flanken zur Verbindung mit der Bodenschwelle und ein ebenfalls mit einer Schräge versehenes Mitteldichtungsanschlussstück. Beide Elemente sind vollständig aus einem elastomeren Werkstoff gebildet. Die Abdichtung des Mitteldichtungsblocks gegenüber dem darunter liegenden Bodenschwellenprofil wird aber allein durch die Anpresskraft bestimmt, mit der es auf die Bodenschwelle gedrückt wird. Lässt die Anpresskraft oder Elastizität nach, kann es zu einer Undichtigkeit kommen.

Die DE 10 2013 107 650 A1 offenbart einen Mitteldichtungsblock, der aber statt einer Abdichtung zum Untergrund gerade dazu ausgebildet ist, Wasser aus der Mitteldichtungsebene mach unten abzuleiten.

Die Aufgabe der vorliegenden Erfindung besteht somit darin, einen Mitteldichtungsblock anzugeben, der eine einfache Montage der Schiebetür ermöglicht wie auch eine gute Dichtigkeit der Tür im Gebrauch gewährleistet.

Diese Aufgabe wird durch einen Mitteldichtungsblocksystem mit den Merkmalen des Anspruchs 1 gelöst.

Wesentlich ist bei dieser erfindungsgemäßen Lösung, dass eine winkelförmige Konfiguration vorgesehen ist. Ein Basiselement erstreckt sich in Längsrichtung der Bodenschwelle, und ein Querriegel schließt sich rechtwinklig dazu an. Dieser bildet also eine Barriere am Ende des Festflügels am Übergang zur Durchgangsöffnung. Erfindungswesentlich ist dabei weiterhin, dass die Unterseite wenigstens eine Hohlkammer aufweist. Insbesondere ist diese dadurch gebildet, dass der Mitteldichtungsblock ein Kunststoffspritzgussteil ist, das eine geschlossene Oberseite aufweist, von der aus sich Stege nach unten erstrecken, so dass die Unterseite zwischen den Stegen die Hohlkammern bildet. Die Oberseite besitzt an jeder der Hohlkammern, die zur Aufnahme von Dicht- oder Klebstoff vorgesehen sind, eine Einfüllöffnung. Der Mitteldichtungsblock wird vor der Montage am Festflügel befestigt und mit diesem gemeinsam in der Zarge positioniert.

Erst wenn der Festflügel eingeschwenkt worden ist und durch axiale Verschiebung zur Zarge richtig positioniert ist, wird er befestigt und abgedichtet, indem Klebstoff und/oder Dichtstoff durch die Einfüllöffnung in die darunterliegende Dicht-/Klebstoffkammer eingefüllt wird. Hierdurch wird eine optimale Abdichtung an der Mitteldichtung erreicht, weil damit Leckwasser bei Schlagregen sicher aus der Mitteldichtungsebene abgeleitet bzw. dessen Eindringen verhindert wird und zugleich durch die Verklebung eine Barriere gebildet wird, die ein Unterlaufen des Mitteldichtungsblocks zur Gebäudeinnenseite hin verhindert.

Vorzugsweise besitzen die Aufstandsflächen am Mitteldichtungsblock, auf welche die Profile des Festflügels aufgesetzt werden, jeweils eine elastomere Deckschicht. Die meist aus Hart-PVC gebildeten Fensterprofile liegen somit nach der Montage mit ihren stirnseitigen Kanten auf den elastomeren Schichten auf. Aufgrund des hohen Gewichts des Festflügels presst sich dieser an die elastomere Schicht und führt eine gute Abdichtung herbei.

Die Einfüllöffnungen für den Dicht- oder Klebstoff sind vorzugsweise so positioniert, dass sie nach endgültiger Fertigstellung der Hebeschiebetür nicht mehr sichtbar sind. Dazu wird die Einfüllöffnung so an dem Querriegel positioniert, dass sie durch die außen am Festflügel umlaufende Nut zugänglich ist, nachdem der Festflügel positioniert worden ist. Nachdem die Nut mit einem Abdeckprofil verdeckt worden ist, ist die Aufstandsfläche am Querriegel mit der darin befindlichen Einfüllöffnung von außen nicht mehr sichtbar. An der Basis ist die Einfüllöffnung so positioniert, dass sie von dem nachträglich am Festflügel anzubringenden Mitteldichtungsprofil überdeckt ist.

Bei der Erfindung ist neben dem Mitteldichtungsblock zur Montage unter dem Festflügel ein Mitteldichtungsabschlussstück zum Einsetzen in ein unteres stirnseitiges Ende eines Mitteldichtungsprofils vorgesehen, das am Schiebeflügel angebracht ist. Durch die Kombination des Mitteldichtungsblocks mit dem Mitteldichtungsabschlussstück als separatem Ergänzungsteil, das an einem gegenüberliegenden Teil anzubringen ist, wird das Mitteldichtungsblocksystem gebildet. Darin werden die jeweiligen Unterseiten der Mitteldichtungsprofile formschlüssig und zugleich dichtend miteinander gekoppelt, wenn die Tür geschlossen wird. Hierzu wird der bei einer Hebeschiebetür vorhandene Hub ausgenutzt. Solange der Schiebeflügel angehoben ist, berührt er den Mitteldichtungsblock nicht. Sofern der Schiebeflügel die axiale Schließstellung erreicht hat, liegt er mit einem Querriegel an der Unterseite genau oberhalb einer Nut in einer Aufstandsfläche an dem Mitteldichtungsblock. Eine Schrägfläche des Dichtteils am Schiebeflügel liegt zudem parallel versetzt oberhalb einer Schrägfläche an dem Mitteldichtungsblock. Mit dem Absenken des Schiebeflügels greift der Querriegel des Dichtteils in die Nut an Mitteldichtungsblock ein und die Schrägen legen sich aufeinander. In den Kontaktebenen, also an der Aufstandsfläche und an der Schrägfläche, ist vorzugsweise jeweils eine elastomere Schicht aufgebracht, die für eine gute Dichtwirkung sorgt, nachdem der Schiebeflügel abgesenkt worden ist. Die Aufstandsflächen und die Schrägflächen sind an der Basis des Mitteldichtungsblocks oberhalb der übrigen Aufstandsflächen positioniert, so dass möglicherweise zwischen den Mitteldichtungsprofilen eindringendes Wasser zur Au-βenseite abläuft.

Weitere vorteilhafte Ausgestaltungen der Erfindung werden nachfolgend mit Bezug auf die in den Zeichnungen dargestellten Ausführungsbeispiele näher erläutert. Die Figuren zeigen im Einzelnen:
- Fig. 1: einen Ausschnitt einer Hebe-/Schiebetür im Bereich einer Mitteldichtung, in perspektivischer Ansicht
- Fig. 2: einen Mitteldichtungsblocks in perspektivischer Ansicht;
- Fig. 3: den Mitteldichtungsblock in perspektivischer Ansicht von hinten;
- Fig. 4: den Mitteldichtungsblock in Draufsicht von unten;
- Fig. 5: ein Mitteldichtungsabschlussstück in perspektivischer Ansicht;
- Fig. 6: einen Schnitt durch eine Hebe-/Schiebetür im Bereich des Festflügels, mit angehobenem Schiebeflügel;
- Fig. 7: die Hebe-/Schiebetür mit abgesenktem Schiebeflügel; und
- Fig. 8, 9: jeweils die Hebe-/Schiebetür nach Fig. 1 ohne den Schiebeflügel in einer perspektivischen Ansicht.

Figur 1 zeigt einen Teilausschnitt einer Hebe-/Schiebetür 100 mit einem Festflügel 110, einem Schiebeflügel 120 und einer Bodenschwelle 130. Die Bodenschwelle 130 fällt nach außen, wo der Festflügel montiert ist, schräg nach unten ab. Zum Höhenausgleich ist daher ein Aufbauprofil 140 zwischen der Bodenschwelle 130 und dem Festflügel 110 angeordnet. Der Festflügel 110 wie der Schiebeflügel 120 sind aus demselben Profil gebildet, wobei es sich vorzugsweise um ein PVC-Kunststoffprofil handelt. Im Profilquerschnitt ist jeweils eine große Nut 112, 122 vorgesehen, die dazu dient, im unteren Abschnitt des Schiebeflügels 120 mehrere Laufrollen aufzunehmen. Die Nuten 112, 122 des Profils sind an allen Seiten, wo sie nicht benötigt werden, durch Abdeckprofile 113, 123 verschlossen. Der Schiebeflügel 120 ist auf einer Laufschiene 131, die mit der Bodenschwelle 130 verbunden ist, geführt. Zwischen der Laufschiene 131 und dem Festflügel 110 ist ein weiteres Abdeckprofil 132 vorgesehen.

Figur 1 zeigt die geschlossene Stellung der Hebe-/Schiebetür 100. In dieser Stellung greifen die Mitteldichtungsprofile 111, 121, die an den jeweiligen Abschnitten der Flügel 110, 120 angebracht sind, ineinander. Das Mitteldichtungsprofil 121 des Schiebeflügels 120 liegt mit seiner Stirnseite auf einer Aufstandsfläche 16.1 an einem Mitteldichtungsblock 10 auf. Der erfindungsgegenständliche Mitteldichtungsblock 10 dient also der Verbesserung der Abdichtung des Übergangs zwischen den beiden Flügeln 110, 120 und der Bodenschwelle 130 im geschlossenen Zustand des Schiebeflügels 120.

Einen Mitteldichtungsblock 10 zeigt Figur 2. Der Mitteldichtungsblock 10 besteht aus einer sich in Längsrichtung, also parallel zur Laufschiene 131, erstreckenden Basis 11 und einem rechtwinklig daran angeschlossenen Querriegel 12. Der Querriegel 12' besitzt ein Verbindungselement 15, das in das Aufbauprofil 140 (vgl. Fig. 1) einsteckbar ist. Sowohl die Basis 11 wie auch der Querriegel 12 besitzen an ihren Oberseiten jeweils Aufstandsflächen 13, 14.1, 14.2, die mit einem thermoplastischen Elastomer bedeckt sind. Die Aufstandsflächen 13, 14.2 besitzen außerdem jeweils eine Einfüllöffnung 18.1, 18.2.lm hinteren Bereich der Aufstandsfläche 13 ist an der Basis 11 ein Führungselement 16 angeformt, das sich deutlich bis oberhalb der Aufstandsfläche 13 erhebt. Dieses besitzt an seiner Oberseite eine Aufstandsfläche 16.1, die mit einer elastomeren Schicht bedeckt ist. Außerdem besitzt das Führungselement 16 an seiner Oberseite eine Nut 16.2, die sich zur Rauminnenseite öffnet, wie auch in Figur 1 zu sehen ist.

In Figur 3 ist der Mitteldichtungsblock 10 von der anderen Seite dargestellt. Hierbei ist erkennbar, dass das Führungselement 16 an der zur Laufschiene 131 gewandten Seite in einer Schrägfläche 16.3 abfällt. Daran schließt sich ein in etwa horizontaler Stützabschnitt 16.4 an. Die Abschnitte 16.1, 16.3 und 16.4 sind mit einer durchgängigen elastomeren Schicht an der Oberseite versehen, die beispielsweise aus einem im Zweikomponentenspritzgießverfahren aufgebrachten thermoplastischen Elastomer besteht. Der Stützabschnitt 16.4 erstreckt sich nur wenig über die Außenkontur des Mitteldichtungsblocks 10 und des Festflügels 110 hinaus nach außen. Die darauf aufgebrachte elastomere Schicht läuft jedoch in einem Dichtlappen 17 aus. Dadurch, dass unterhalb des Dichtlappens 17 keine harte Kunststoffstruktur ausgebildet ist, kann dieser beim Einschwenken des Festflügels 110 in die Bodenschwelle nach oben federn und behindert die Montagebewegung nicht.

.ln Figur 4 ist der Mitteldichtungsblock 10 in Draufsicht auf die Unterseite dargestellt. Der Mitteldichtungsblock 10 ist an der Unterseite hohl. Sowohl an der Unterseite des Querriegels 12 wie an der Unterseite der Basis 11 ist jeweils eine Dicht-/Klebstoffkammer 19.1, 19.2 ausgebildet, wobei jeder der Kammern 19.1,19.2 eine der Einfüllöffnungen 18.1,18.2 zugeordnet sind. Die beiden Kammern 19.1, 19.2 sind durch eine Querwand 19.3 voneinander getrennt. Über eine Variation der Höhe der Querwand 19.3 wird erreicht, dass sich der pastöse oder geschäumte Dichtstoff oder Klebstoff von jeder der Einfüllöffnungen 18.1, 18.2 ausgehend zunächst nur in der sich direkt anschließenden Kammer 19.1, 19.2 ausbreitet, dass aber unmittelbar dort, wo der Mitteldichtungsblock am Aufsatzprofil 140, bzw. an der Bodenschwelle 130 aufliegt, eine unterbrechungsfreie Abdichtung und Verklebung erreicht werden kann, indem der Dicht- oder Klebstoff unter der Querwand 19.3 her fließt.

Figur 5 zeigt ein Mitteldichtungsabschlussstück 20, von dem in der montierten Stellung der Hebeschiebetür 100 gemäß Figur 1 nur eine Seitenkante einer Basisplatte 23 erkennbar ist. Das Mitteldichtungsabschlussstück 20 wird von unten in das Mitteldichtungsprofil 121, welches mit dem Schiebeflügel 120 verbunden ist, eingesteckt.

Hierzu besitzt die Basis 23 an der oberen Seite einige Profilvorsprünge, die das Einstecken in das als Mitteldichtungsprofil 121 verwendete Kunststoffhohlprofil ermöglichen.

Bei der bevorzugten Ausführungsform des Mitteldichtungsblocks 10 ist an der Unterseite der Basis 23 eine Feder 21 ausgebildet, sowie eine Schrägfläche 22 an einem Zapfen 24, der nach unten über die Basis 23 hinausragt.

In Figur 6 ist ein Schnitt entlang der Linie A-A in Figur 1 durch die Hebe-/Schiebetür 100 gezeigt. Dabei ist der Schiebeflügel 120 der Übersichtlichkeit halber stärker angehoben, als es dem normalen Hub im Gebrauch entspricht. Hierdurch werden die Beziehungen zwischen den Profilierungen im Bereich der Bodenschwelle und des Mittelstücks sowie der entsprechenden Gegenstücke am Schiebeflügel 120 deutlich.

An der Unterseite des Schiebeflügels 120 ist ein Dichtungselement 30 angeordnet, dessen Kontur genau auf die Laufschiene 131 abgestimmt ist und mit einer elastomeren Schicht bedeckt ist, sodass sich der abgesenkte Schiebeflügel 120 beim Aufsetzen auf die Laufschiene 131 an die elastische Schicht des Dichtungselements 30 andrückt, so dass die Abdichtung verbessert wird. Außerdem ist zwischen dem Festflügel 110 und der Laufschiene 131 ein Teil des Mitteldichtungsblocks 10 erkennbar, nämlich das Führungselement 16 mit der Nut 16.2, der schrägen Flanke 16.3 und dem Dichtlappen 17.

Das Gegenstück zu dem Dichtlappen 17 besteht in einem geschlossenen Profilabschnitt im unteren Querriegel des Schiebeflügels 120. Auch hier wird beim Absenken des Schiebeflügels 120 eine Dichtverbindung hergestellt. In das Mitteldichtungsprofil 121 ist das in Figur 7 gezeigt Mitteldichtungsabschlussstück 20 von unten eingesetzt worden. Dessen Steg 21 liegt oberhalb der Nut 16.2 und die Schrägfläche 22 liegt planparallel zu der Schrägfläche 16.3 am Führungselement 16.

Figur 7 zeigt die geschlossene Stellung der Hebe-/Schiebetür 100, bei welcher der Schiebeflügel 120 bis auf die Bodenschwelle 130 abgesenkt ist. Das Dichtungselement 30 liegt auf der Laufschiene 131 auf. Das Profil des Schiebeflügels 120 liegt auf dem Dichtlappen 17 auf. Die Schrägfläche 22 drückt gegen die Flanke 16.3. Die Basis 23 des Dichtungsabschlussstücks liegt auf der Aufstandsfläche 16.1 des Mitteldichtungsblocks 10 auf, und der Steg 21 greift in die Nut 16.2 des Führungselements 16 ein.

Wichtig ist hierbei die Kombination der Schrägflächen 16.3, 22 und die gleichzeitige formschlüssige Führung über den Steg 21 und die Nut 16.2. Durch die Führung mit Nut 16.2 und Feder 21 wird verhindert, dass sich die Schrägflächen 16.3, 22 irgendwie in Querrichtung voneinander entfernen können.

Fig. 8 zeigt den auf der Bodenschwelle 130 montierten Festflügel 110 in ähnlicher Ansicht wie in Figur 1, jedoch hier ohne den Schiebeflügel. Dadurch ist erkennbar, wie sich die Aufstandsfläch16.1 des Führungselements 16 bis an das Mitteldichtungsprofil 111 erstreckt. Die elastomere Beschichtung auf dem Führungselement 16 läuft von der Fläche 16.1 aus über die Schrägfläche 16.3 zu dem Dichtlappen 17, der mit seinem Ende auf dem Rand der Laufschiene 131 aufliegt.

In Fig. 9 ist eine weitere perspektivische Darstellung des Montagszustands nach Fig. 8 gezeigt, jedoch von der anderen Seite. Dort ist sichtbar, wie sich der Mitteldichtungsblock 10 mit seiner Basis 11 und dem Querriegel 12 durchgängig zwischen über den unterhalb der Laufschiene 131 gelegenen Bereich der Bodenschwelle 130 erstreckt.

Der Festflügel 110 steht mit seiner unteren Stirnseite auf der elastomeren Aufstandsfläche 14.1 am Querriegel 12 des Mitteldichtungsblocks. Die weitere Aufstandsfläche 14.2 dient der Auflage des Abdeckprofils 113 (siehe Fig. 8) für die Profilnut 112. Die Aufstandsfläche 13 dient der Abdichtung gegenüber der Stirnseite des am Festflügel 110 außenseitig befestigte Mitteldichtungsprofils 111 (vgl. Fig. 8).

Durch die in Fig. 11 nicht dargestellten Profile 111, 113 liegen die Aufstandsflächen 14.2, 13 offen, so dass die Lage der Klebstoffeinfüllöffnungen 18.1, 18.2 sichtbar ist. Die gestrichelte Linie markiert den Randverlauf der fertigen Verklebung zwischen der Unterseite des Mitteldichtungsblocks 10 und der Bodenschwelle 130.

## Patentansprüche

1. Mitteldichtungsblocksystem für eine Hebe-Schiebe-Tür (100), wenigstens umfassend:
- einen Mitteldichtungsblock (10)zur Anordnung zwischen einem Festflügel (110) und einem eine Bodenschwelle (130) erhöhenden Aufbauprofil (140), wenigstens umfassend eine Basis (11), die sich im Montagezustand in Längsrichtung des Aufbauprofils (140) erstreckt, einen Querriegel (12), der sich rechtwinklig an die Basis (11) anschließt, wobei an einer dem Aufbauprofil (140) zuzuwendenden Unterseite wenigstens eine nach unten offene Dicht-/Klebstoffkammer (19.1, 19.2) ausgebildet ist, die wenigstens eine sich zur Oberseite öffnende Einfüllöffnung (18.1, 18.2) besitzt ; **dadurch gekennzeichnet, dass** das Mitteldichtungsblocksystem
- ein Mitteldichtungsabschlussstück (20) zum Einsetzen in ein unteres stirnseitiges Ende eines am Schiebeflügel (120) anzubringenden Mitteldichtungsprofils (121) umfasst, wobei
- der Basis (11) des Mitteldichtungsblocks wenigstens eine Aufstandsfläche (13) ausgebildet ist und ein über die Aufstandsfläche (13) aufragendes Führungselement (16) an die Basis (11) angeformt ist,
- das Führungselement (16) an seiner Oberseite eine Aufstandsfläche (16.1) für ein Mitteldichtungsprofil (121) des Schiebeflügels (120) besitzt, in der wenigstens eine sich in Längsrichtung erstreckende Nut (16.2) ausgebildet ist, und welches an einer zum Schiebeflügel (120) hin zu wendenden Seite wenigstens eine Schrägfläche (16.3) aufweist, und
- das Mitteldichtungsabschlussstück (20) wenigstens eine Schrägfläche (22) aufweist, welche planparallel zu der Schrägfläche (16.3) des Führungselements (16) anzuordnen ist.

2. Mitteldichtungsblocksystem nach Anspruch 1, **dadurch gekennzeichnet, dass** wenigstens eine Aufstandsfläche (23) und/oder eine Schrägfläche (22) am Mitteldichtungsabschlussstück (20) wenigstens teilweise mit einer elastomeren Schicht bedeckt ist (sind).

3. Mitteldichtungsblocksystem nach Anspruch 1 oder 2, **dadurch gekennzeichnet, dass** die Oberseite (16.1) und/oder die Aufstandsfläche (16.4) und/oder die Schrägfläche (16.3) des Führungselements (16) wenigstens teilweise mit einer elastomeren Schicht bedeckt ist (sind).

4. Mitteldichtungsblocksystem nach einem der Ansprüche 1 bis 3, **dadurch gekennzeichnet, dass** der Querriegel (12) und die Basis (11) an ihren dem Festflügel (110) zuzuwendenden Oberseiten jeweils wenigstens eine Aufstandsfläche (13; 14.1, 14.2) aufweisen, die jeweils zumindest teilweise mit einer elastomeren Schicht bedeckt ist.

5. Mitteldichtungsblocksystem nach einem der Ansprüche 1 bis 4, **dadurch gekennzeichnet, dass** an der Basis (11), und an dem Querriegel (12), jeweils wenigstens eine Dicht-/Klebstoffeinfüllöffnung (18.1, 18.2) vorgesehen ist.

6. Mitteldichtungsblocksystem, nach Anspruch 5, **dadurch gekennzeichnet, dass** an der Unterseite der Basis (11) und an der Unterseite des Querriegels (12) voneinander getrennte Dicht-/Klebstoffkammern (19.1, 19.2) ausgebildet sind.

7. Mitteldichtungsblocksystem, nach Anspruch 6, **dadurch gekennzeichnet, dass** zwischen den Dicht-/Klebstoffkammern (19.1, 19.2) wenigstens ein Steg (19.3) mit reduzierter Höhe vorgesehen ist.

## Claims

1. Middle seal block system for a lift and slide door (100), at least comprising:
- a middle seal block (10) for arrangement between a fixed sash (110) and a structure profile (140) which increases a ground sill (130), at least comprising a base (11) which, in the assembled state, extends in a longitudinal direction of the structure profile (140), and a transverse bar (12) which adjoins the base (11) at a right angle, wherein at least one downwardly open sealant/adhesive chamber (19.1, 19.2) is configured on an underside which is to be turned towards the structure profile (140), said chamber having at least one fill opening (18.1, 18.2) which opens with respect to the upper side; **characterized in that** the middle seal block system
- comprises a middle seal termination piece (20) for insertion into a lower end face of a middle seal profile (121) which is to be attached to the sliding sash (120), wherein
- at least one support surface (13) is configured on the base (11) of the middle seal block, and a guide element (16) which projects above the support surface (13) is integrally formed on the base (11),
- the guide element (16) has, on the upper side thereof, a support surface (16.1) for a middle seal profile (121) of the sliding sash (120), in which support surface at least one groove (16.2) which extends in the longitudinal direction is formed, and has, on a side which is to be turned towards the sliding sash (120), at least one oblique surface (16.3), and
- the middle seal termination piece (20) has at least one oblique surface (22) which is to be arranged in a plane-parallel manner with respect to the oblique surface (16.3) of the guide element (16).

2. Middle seal block system according to Claim 1, **characterized in that** at least one support surface (23) and/or an oblique surface (22) on the middle seal termination piece (20) are (is) at least partially covered with an elastomeric layer.

3. Middle seal block system according to Claim 1 or 2, **characterized in that** the upper side (16.1) and/or the support surface (16.4) and/or the oblique surface (16.3) of the guide element (16) are (is) at least partially covered with an elastomeric layer.

4. Middle seal block system according to one of Claims 1 to 3, **characterized in that** the transverse bar (12) and the base (11) each have, on the upper sides thereof which are to be turned towards the fixed sash (110), at least one support surface (13; 14.1, 14.2), which is in each case at least partially covered with an elastomeric layer.

5. Middle seal block system according to one of Claims 1 to 4, **characterized in that** at least one sealant/adhesive fill opening (18.1, 18.2) is in each case provided on the base (11) and on the transverse bar (12) .

6. Middle seal block system according to Claim 5, **characterized in that** mutually separate sealant/adhesive chambers (19.1, 19.2) are configured on the underside of the base (11) and on the underside of the transverse bar (12) .

7. Middle seal block system according to Claim 6, **characterized in that** at least one web (19.3) with reduced height is provided between the sealant/adhesive chambers (19.1, 19.2).

## Revendications

1. Système de bloc d'étanchéité central pour une porte levante et coulissante (100), comprenant au moins :
- un bloc d'étanchéité central (10) devant être disposé entre un vantail fixe (110) et un profilé structurel (140) rehaussant un seuil de porte (130), comprenant au moins une base (11) qui s'étend, dans l'état monté, dans la direction longitudinale du profilé structurel (140), une traverse (12) qui se raccorde à angle droit à la base (11), au moins une chambre d'agent d'étanchéité/d'adhésif (19.1, 19.2) ouverte vers le bas étant réalisée au niveau d'un côté inférieur devant être tourné vers le profilé structurel (140), laquelle possède au moins une ouverture de remplissage (18.1, 18.2) s'ouvrant vers le côté supérieur ; **caractérisé en ce que** le système de bloc d'étanchéité central comprend
- une pièce de bout d'étanchéité centrale (20) destinée à être insérée dans une extrémité frontale inférieure d'un profilé d'étanchéité central (121) devant être monté sur le vantail coulissant (120),
- au moins une surface d'appui (13) étant réalisée au niveau de la base (11) du bloc d'étanchéité central, et un élément de guidage (16) dépassant par-dessus la surface d'appui (13) étant façonné au niveau de la base (11),
- l'élément de guidage (16) possédant au niveau de son côté supérieur une surface d'appui (16.1) pour un profilé d'étanchéité central (121) du vantail coulissant (120), dans laquelle est réalisée au moins une rainure (16.2) s'étendant dans la direction longitudinale, et lequel élément de guidage présente au moins une surface oblique (16.3) au niveau d'un côté devant être tourné vers le vantail coulissant (120), et
- la pièce de bout d'étanchéité centrale (20) présentant au moins une surface oblique (22) qui doit être disposée de manière plan-parallèle à la surface oblique (16.3) de l'élément de guidage (16).

2. Système de bloc d'étanchéité central selon la revendication 1, **caractérisé en ce qu'**au moins une surface d'appui (23) et/ou une surface oblique (22) est/sont revêtue(s) au moins en partie d'une couche élastomère au niveau de la pièce de bout d'étanchéité centrale (20).

3. Système de bloc d'étanchéité central selon la revendication 1 ou 2, **caractérisé en ce que** le côté supérieur (16.1) et/ou la surface d'appui (16.4) et/ou la surface oblique (16.3) de l'élément de guidage (16) est/sont revêtu(e) (s) au moins en partie d'une couche élastomère.

4. Système de bloc d'étanchéité central selon l'une quelconque des revendications 1 à 3, **caractérisé en ce que** la traverse (12) et la base (11) présentent, au niveau de leurs côtés supérieurs devant être tournés vers le vantail fixe (110), à chaque fois au moins une surface d'appui (13 ; 14.1, 14.2), qui est à chaque fois revêtue au moins en partie d'une couche élastomère.

5. Système de bloc d'étanchéité central selon l'une quelconque des revendications 1 à 4, **caractérisé en ce qu'**à chaque fois au moins une ouverture d'introduction d'un agent d'étanchéité/d'un adhésif (18.1, 18.2) est prévue au niveau de la base (11) et au niveau de la traverse (12).

6. Système de bloc d'étanchéité central selon la revendication 5, **caractérisé en ce que** des chambres d'agent d'étanchéité/d'adhésif séparées l'une de l'autre (19.1, 19.2) sont réalisées au niveau du côté inférieur de la base (11) et au niveau du côté inférieur de la traverse (12).

7. Système de bloc d'étanchéité central selon la revendication 6, **caractérisé en ce qu'**entre les chambres d'agent d'étanchéité/d'adhésif (19.1, 19.2) est prévue au moins une nervure (19.3) de hauteur réduite.
